# EUROPÄISCHE PATENTSCHRIFT

(11) **EP 1 281 959 B1**
(45) Veröffentlichungstag und Bekanntmachung des Hinweises auf die Patenterteilung: **07.03.2007**
(21) Anmeldenummer: 02011801.4
(22) Anmeldetag: 28.05.2002
(51) Int. Cl.: G01N 33/36, D01H 13/22, B65H 63/06, D01H 13/32

(54) **Eigenoptimierung für fadenführende Maschinen**
Auto-optimizing method for yarn guiding machines
Méthode d'auto-optimisation pour des machines guidant du fil

(30) Priorität: 18.06.2001 DE 10129201
(43) Veröffentlichungstag der Anmeldung: 05.02.2003
(73) Patentinhaber: Rieter Ingolstadt Spinnereimaschinenbau AG, 85055 Ingolstadt (DE)
(72) Erfinder: Bahlmann, Bernd, 86529 Schrobenhausen (DE)
(74) Vertreter: Bergmeier, Werner

(56) Entgegenhaltungen:
- EP-A- 0 415 290
- DE-A- 10 026 389
- US-A- 5 178 008

## Beschreibung

Die Erfindung befaßt sich mit dem technischen Gebiet, das von der EP-B 415 222 (Zellweger Luwa) beschrieben wird, namentlich einem Verfahren zum Einstellen von Grenzwerten, die einen Trennvorgang im textilen Faden (Garn) bewirken, um das Garn neu anzuspinnen oder neu aufzuspulen und zuvor potentielle Fehler oder Unreinheiten zu beseitigen. Bei der genannten Schrift werden zwei Grenzwerte GO, GU überschritten, die einen Schnitt auslösen. Abhängig von Schnitthäufigkeit werden die Grenzen GO, GU verändert.

In dem genannten technischen Gebiet ist es Aufgabe der Erfindung, die Garnhandhabung eigenständig zu optimieren und dabei eine maximale Produktivität bei bestmöglicher Spul- oder Fertigungsqualität langfristig zu erreichen, unter Einbeziehung der tatsächlichen Gegebenheiten in der Maschine.

Diese Aufgabe wird gelöst, wenn eine gemessene Fadendicke mit ersten Grenzwerten verglichen wird, die nicht zu einer Fadentrennung (Garnschnitt) führen, sondern innerhalb von zweiten Grenzen liegen, die tatsächlich zu dem erwähnten Garnschnitt führen. Die Überschreitung der inneren (oder: engeren) Grenzwerte pro vorgegebener Zeiteinheit führt zu einer Veränderung der die tatsächlichen Garnschnitte auslösenden zweiten (oder: äußeren) Grenzwerte.

Speziell können die äußeren Grenzwerte (diejenigen, die zum Garnschnitt führen) bei der erwähnten Veränderung auf diejenigen Grenzwerte eingestellt werden, die bislang nur als Vergleichswert hinsichtlich ihrer Überschreitung von Bedeutung waren. Sie werden dann zu den äußeren Grenzwerten, die zu wirklichen Garnschnitten führen. Ließen die inneren Grenzwerte eine akzeptable Häufigkeit von Garnschnitten erwarten, wird diese Erwartung nach der Veränderung der äußeren Grenzen zur Realität. Die bisher nur erfaßten (virtuellen) Garnschnitte, z.B. durch Impulszählung (Anspruch 5), werden dann zu realen (tatsächlichen) Garnschnitten, deren Häufigkeit zuvor erprobt wurden, ohne statistische Methoden einzusetzen. "Virtuelle" Garnfehler als solche sind bislang nur zu Qualitäts-Dokumentationszwecken verwendet worden, vgl. CH 680 803 A5 (Zellweger Luwa), Sp. 4 Zeilen 25 bis 30, und EP-B 439 768 (Zellweger Luwa), Spalte 3, Zeilen 25 bis 37 und Spalte 4, Zeilen 25 bis 40.

Neue Grenzwerte der Garnhandhabung (Spulen oder Erzeugen) können mit der Erfindung betrieblich überprüft werden (Anspruch 12), ohne daß Garnverlust entsteht. Die neuen Grenzwerte sind die inneren oder engeren (zunächst virtuellen) Grenzwerte, die bei laufendem Garn mit größeren Grenzwerten als Garnschnitt- oder realer Fehlergrenze zunächst nur insoweit von Bedeutung sind, als ihr Überschreiten (per Impulse) registriert und gezählt wird, um die Häufigkeit - eine erwartete, derzeit wahrscheinliche Häufigkeit-von Fadenbrüchen zu ermitteln, die dann eintreten, wenn die zunächst zur Überprüfung bereitgestellten inneren Grenzwerte zu den tatsächlichen äußeren Grenzwerten (den Fadenbruch erzeugenden Grenzwerten) werden.

Die Vorrichtung (Anspruch 17) kann eigenständig das Toleranzband der zulässigen Schwankung d(t) der Fadendicke anpassen, abhängig von einer erwarteten Fehlerhäufigkeit bei einem zunächst zur Überprüfung eingestellten inneren oder engeren Toleranzband und abhängig von der Arbeitsfähigkeit - also der Verfügbarkeit - eines fehlerbehebenden Automaten.

Mit dem beschriebenen Verfahren und der Vorrichtung - bzw. ihrer Herrichtung im Sinne einer Verwendung (Anspruch 19) - kann erreicht werden, daß eine für den jeweiligen Betriebsfall und die jeweilige Betriebssituation maxi-mal mögliche Produktivität erreicht wird, weil die Grenzwerte genau ein solches Toleranzband definieren, das den Wanderautomaten noch nicht überfordert, gerade auslastet und damit eine bestmögliche Garnqualität bei niedrigstmöglicher Garnfehlerabweichung erreicht.

Die Zeitspannen, innerhalb derer ein zunächst versuchsweise mit geringeren Toleranzwerten versehener Bereich auch tatsächlich ausgeführt wird, folgen keinen kurzfristigen Entscheidungen, sondern sind längerfristige Zeitintervalle (Anspruch 2, Anspruch 3). Es ergibt sich dabei, daß die engeren Grenzwerte durchaus viel häufiger verstellt werden können (Anspruch 6), als die tatsächlich zu Schnitten führenden realen Grenzwerte des Toleranzbandes in der Produktion.

Die zunächst versuchsweise mit inneren, engeren Grenzen versehene Toleranz (Anspruch 9) kann hinsichtlich verschiedener Fehlerkanäle oder Fehler-arten spezifiziert werden. Jeweils einer dieser inneren Grenzwerte kann dann ausgewählt werden für die tatsächlichen Grenzwerte, die eine Fadentrennung veranlassen. Es kann auch eine Zusammenstellung aller verfügbaren inneren Grenzwerte für die jeweiligen Fehlerarten genommen werden, die zu einem zusammengesetzten Toleranzband, das zunächst versuchsweise, aber dennoch während laufender Produktion angewendet wird.

Ist die Auslastung des Wanderautomaten hoch (Anspruch 7), steht er also nicht zur Behebung von Garnfehlern zur Verfügung, wird zur Erhaltung der weiteren Garnbearbeitung das Toleranzband, das zu Garnschnitten oder Garnbrüchen führt, erhöht und kann später durch Herabsetzen über zunächst versuchsweise bereitgestellte reduzierte innere Grenzwerte zurückgeführt werden. Ist der Wanderautomat zu gering ausgelastet, ist seine Arbeitsfähigkeit also hoch, kann höherwertiges Garn produziert werden, indem die Grenzwerte des Toleranzbandes, die zu tatsächlichen Fadenbrüchen führen, herabgesetzt werden (Anspruch 8).

Die Ermittlung des für den jeweiligen Betriebsfall gerade noch tolerierbaren Toleranzbandes (Anspruch 10) erfolgt ohne komplexe statistische Methoden, vielmehr direkt an der Garnbehandlung, ist gesteuert vom tatsächlich durchlaufenden Garn und berücksichtigt die Maschine mit ihrer (derzeitigen) Dynamik. Man erhält so on-line Daten aus realen, zeitlich hochaktuellen Meßwerten und muß nicht auf simulierte, zeitlich veraltete Daten zurückgreifen. Es besteht die Möglichkeit, während der Produktion festzustellen, wie sich die Produktivität (der Wirkungsgrad) verhalten würde, wenn ein oder mehrere Toleranzbänder zur Reinigung des Garns verändert werden, ggf. auch am jeweiligen Garnfehlerkanal gesondert.

Soweit zuvor von einem Toleranzband gesprochen wurde, versteht sich, daß die Veränderung des oberen und unteren Grenzwertes des Toleranzbandes nicht gleichzeitig erfolgen muß, sondern vielmehr jeder Grenzwert des Toleranzbandes eigenständig und unabhängig von dem anderen einstellbar und veränderbar ist, abhängig von der Häufigkeit des Überschreitens des jeweils zugehörigen engeren Grenzwertes des auch aus zwei Grenzwerten bestehenden inneren Toleranzbandes. Toleranzband kann dabei sowohl absolut verstanden werden, bezogen auf die Fadenstärke Null und zwei positive Grenzwerte für das innere (engere) Toleranzband und zwei positive Werte für das äußere (größere) Toleranzband; es können aber auch Toleranzen gegenüber einer Garnnummer (vorgegebene Garndicke) als Vergleichsmaßstab gewählt werden, dann besteht ein jeweiliges Toleranzband aus einem positiven und negativen Wert. Ein inneres und äußeres Toleranzband wird in beiden Anwendungen definiert.

Unter Häufigkeit von Überschreitungen wird die Anzahl von Überschreitung oder Unterschreitung eines jeweiligen Grenzwertes verstanden (abhängig von der aktuell gemessenen Garndicke). Eine Überschreitung des Grenzwertes des inneren Toleranzbandes führt zu einem virtuellen Garnfehler, also nur einen Zählimpuls. Eine Überschreitung eines Grenzwertes des äußeren Toleranzbandes führt zu einer tatsächlichen Trennung, deren Summe, bezogen auf einen gegebenen Zeitabschnitt (die Häufigkeit von virtuellen und realen Garnschnitten) einen sich der Betriebsumgebung und der Dynamik der Maschine anpassenden Wert ergibt. Zur Bildung der Häufigkeiten sind digital gut zu verarbeitende gleitende Mittelwertbildner geeignet; ebenso können aber auch Integratoren oder Tiefpässe verwendet werden.

Die Erfindung(en) werden nachfolgend anhand mehrerer Ausführungsbeispiele erläutert und ergänzt.
- Figur 1: ist eine Funktion der Garndicke d, aufgetragen über der Garnlänge L oder über der Zeit t. Es sind die Grenzen eingezeichnet, die einen tatsächlichen Garnschnitt e auslösen, und diejenigen d₃,d₄, die zur Optimierung der zuvor genannten Grenzen verwendet werden, wenn die Häufigkeit R(t) der Überschreitungen r der inneren Grenzen ausgewertet wird.
- Figur 2: ist ein Blockschaltbild einer möglichen Ausführungsform, bei der ein Sollwert Eₛₒₗₗ vorgegeben wird, um die Anzahl der Fehler pro Zeiteinheit oder pro Garnlänge zu definieren. Die Arbeitsfähigkeit a(t) eines Automaten WA wird ebenfalls herangezogen, um Fehlergrenzen d₃,d₄ versuchsweise zu erproben, während aktuell noch größere Fehlergrenzen in einem breiteren Toleranzband d₂-d₁ die tatsächliche Garnreinigung bei der Produktion bestimmen.
- Figur 3: veranschaulicht die Veränderung des inneren Toleranzbandes d₄-d₃ in Abschnitten A,B,C,D, wobei ein Überschreiten dieser Grenzen zu einem Zählimpuls führt. Der Zählimpuls wird nur registriert.
- Figur 4: veranschaulicht verschiedene Garnfehlerkanäle 60,61,62, die jeweils andere innere Grenzen vorgeben, die ergänzend über ein Zusammenfassungsglied Z auch eine gemischte innere Toleranzgrenze d₃,d₄ für die virtuellen Garnfehler ergeben können.

Figur 2 veranschaulicht ein schaltungstechnisches Konzept zur Eigenadaption einer Spinnereimaschine, die als Beispiel ein oder mehrere Fäden oder Garne 100a erzeugt, deren Dicke d(t) als Momentanwert über eine jeweilige Meßeinrichtung Mᵢ (i=0...n) erfaßt wird. Entsprechend der Beschreibung kann diese Steuerung der Maschine auch für anderweitige Garnhandhabung, wie Spulen oder Transport, eingesetzt werden.

Die Garndicke dᵢ(t) wird an eine jeweilige Meßschaltung 40 geführt, die ein Vergleich mit vorgegebenen Grenzwerten d₁,d₂ bzw. d₃,d₄ ausführt. Der in der Schaltung 40 vorgesehene mehrgliedrige Komparator vergleicht die jeweilige Garndicke gemäß Figur 1, wo die zugehörigen Grenzwerte als ein inneres Toleranzband d₄-d₃ und ein äußeres Toleranzband d₂-d₁ dargestellt sind. Das Überschreiten des inneren Toleranzbandes meldet der Komparatorblock 40 als einen virtuellen Garnfehler r, eingezeichnet in Figur 1 und als Impuls weitergeleitet an einen Zähler 50 in Figur 2. Das Überschreiten des äußeren oder größeren Toleranzbandes mit der Obergrenze d₂ und der Untergrenze d₁ wird von dem Komparatorblock 40 als ein realer Fehler e gemeldet, der zu einem Garnschnitt "e" an dem jeweiligen Faden 100a führt. Danach wird neu angesponnen. Der Garnschnitt wird ebenfalls von der Zähleinheit 50 gesondert von den virtuellen Garnfehlern r registriert und langfristig gibt der Zählerblock 50 zwei Häufigkeiten aus, einmal die Häufigkeit E(t) für die Anzahl der tatsächlich eingetretenen Garnfehler e pro vorgegebener Zeiteinheit und die Häufigkeit R(t) als Anzahl von virtuellen Garnfehlern r bezogen auf einen vorgegebenen Zeitabschnitt.

Die virtuellen und realen Garnfehler r und e sind in Figur 1 zu ihren Zeitpunkten dargestellt, zu denen sie jeweils auftreten, namentlich das Überschreiten eines der dort vier dargestellten Grenzwerte d₁ bis d₄.

In Figur 2 ist (rechts unten) ein Wanderautomat WA dargestellt, der entlang den Spinnstellen in y-Richtung verfahrbar ist, die jeweils individuell einen Faden 100a mit der zugehörigen Geschwindigkeit vₐ erzeugen. Tritt ein Garnschnitt e bei einem der Fäden ein, so wird der Wanderautomat WA von der jeweiligen Spinnstelle angefordert und er behebt dort den Garnfehler. Der Wanderautomat gibt ein Signal a(t) für die allgemeine Steuerung ab, mit dem er seine Arbeitsfähigkeit signalisiert; ist der Wert a(t) groß, so hat er wenig Anforderungen von Spinnstellen zu bedienen, ist a(t) klein, so ist der Wanderautomat WA hoch ausgelastet und steht für zusätzliche Anfragen nicht oder nur zeitverzögert zur Verfügung.

Abhängig von dem Signal a(t) kann eine Optimierung in einer Steuerung V oder 30 erfolgen, der die zuvor erwähnten Häufigkeiten E(t) und R(t) zugeführt werden. Ein Sollwert Eₛₒₗₗ gibt vor, wie hoch die Häufigkeit von Fadenbrüchen oder Garnschnitten sein darf, unter Berücksichtigung der zuvor vom Wanderautomat WA signalisierten Arbeitsfähigkeit. Ist die Arbeitsfähigkeit gering, so kann nur ein geringer Sollwert Eₛₒₗₗ vorgegeben werden. Ist die Arbeitsfähigkeit hoch, so kann der Sollwert Eₛₒₗₗ höher sein, um qualitativ besseres Garn zu erzeugen; werden diesbezüglich häufigere Garnschnitte akzeptiert, so können engere Grenzen eingestellt werden, was die Steuerung V über die Vorgaben der jeweiligen inneren Grenzen d₃,d₄ und die Nachführung oder Rückführung der jeweils äußeren Grenzen d₁,d₂ vornimmt.

Ein Regelzyklus soll erläutert werden. Ausgangspunkt ist die Figur 1, bei der ein Überschreiten der inneren Grenzwerte bei r erfolgt und diese Überschreitung mit einer geringen Häufigkeit R für beispielsweise die Obergrenze d₄ entsteht. Der Zählerblock 50 registriert eine geringe Häufigkeit R(t) für den Grenzwert d₄. Über eine längerfristige Zeit von mehreren Stunden, z.B. fünf oder sechs Stunden wird R(t) von der Steuerung V überwacht und bleibt der Wert günstig bei einer geringen Häufigkeit, so wird die obere Grenze d₂ von Figur 1 herabgesetzt, am besten auf die zuvor erprobte virtuelle Grenze d₄; dann besteht eine hohe Wahrscheinlichkeit dafür, daß dieselbe gerade virtuell gemessene Fehlerhäufigkeit R(t) zur tatsächlichen Fehlerhäufigkeit E(t) wird. Dieses bezogen auf die obere Grenze d₄ bzw. d₂ der Figur 1.

In Figur 3 ist ein zeitliches Diagramm dargestellt, das sehr viel längerfristig ist, als die Figur 1. Die Achse t hat eine dargestellte Zeitdauer von mehreren Stunden und dargestellt ist, wie sich der virtuelle Grenzwert d₄ in den Zeitabständen A,B,C und D verändert. Die Veränderung erfolgte in dem dargestellten Beispiel von Figur 3 so, daß längerfristig der Grenzwert d4 eine akzeptable Fehlerhäufigkeit R von dem Zählerblock 50 ergab, so daß die obere Grenze d₂ nachgeführt werden konnte. Dabei wird gleichzeitig oder geringfügig verzögert die innere Fehlergrenze d₄ angepaßt und zu einem engeren Grenzwert während der Zeitdauer T_{B} gemacht. Auch hier erwies sich die Fehlerhäufigkeit R noch als akzeptabel, also innerhalb des vorgegebenen Sollwertes Eₛₒₗₗ. Deshalb wird die Obergrenze d₂ nochmals nachgeführt und auf den Wert von d4 während der Zeitdauer B eingestellt. Der innere Grenzwert d₄ wird dann während der Zeitdauer C auf einen wieder reduzierten Wert eingestellt. Auch hier wird die Fehlerhäufigkeit R gemessen und sie ergibt in dem dargestellten Beispiel von Figur 3 das Ergebnis, das die tatsächliche Obergrenze d₂ nicht mehr nachgeführt werden kann, weil die Häufigkeit R zu hoch war oder aber die Häufigkeit der tatsächlichen Fehlerschnitte E während der Zeitdauer C stark angestiegen ist, so daß die Obergrenze d₂ nicht auf dem Wert des Zeitabschnittes B verbleiben kann, nicht auf den virtuell erprobten Wert zur Zeitdauer C herabgesetzt werden kann, sondern sogar erhöht werden muß, was durch ein Nachführen der virtuellen Obergrenze d₄ für den Zeitbereich D dargestellt wird, die niedriger ist, als die tatsächliche Obergrenze d₂.

In gleicher Weise können die unteren Grenzen d₃,d₁ nachgeführt werden, sie können synchron mit dem zuvor beschriebenen Ablaufbeispiel verlaufen und stetig ansteigen, was einem stetig reduzierten Toleranzband entspricht, sie können aber auch unabhängig davon andere Wege gehen, abhängig von der zugehörigen Fehlerhäufigkeit R und E.

Es ist nicht unbedingt erforderlich, die Arbeitsfähigkeit a des Wanderautomaten WA zur Veränderung des Sollwertes Eₛₒₗₗ heranzuziehen, der Sollwert kann auch gesteuert und übergeordnet vorgegeben werden.

Anhand der Figur 3 war bereits erläutert worden, daß unterschiedliche Fehler (Dickstellen und Dünnstellen) gesondert optimiert werden können. Figur 4 veranschaulicht das mit drei beispielhaften Fehlerkanälen 61,62,60, die unterschiedliche innere Grenzwertpaare abgeben, für N-, S- und L-Fehler. Diese Grenzwertpaare können entweder eigenständig überwacht werden oder aber zusammengefaßt werden in einem Zusammenfassungsglied Z, um ein synthetisiertes Gesamt-Toleranzband d₃,d₄ (für den Z-Kanal) zu ergeben.

## Patentansprüche

1. Verfahren zur Eigenadaption einer Maschine der Textilver- oder bearbeitung, insbesondere einer Spinnmaschine, Spulmaschine oder Garnbearbeitungsmaschine, wobei ein textiler Faden (100a) verwendet wird,
bei welchem Verfahren
(a) veränderbare äußere Grenzwerte (d₁,d₂) einer Fadendikke (d(t)) des Fadens (100a) so eingestellt werden, daß nicht mehr als eine erste Häufigkeit (E) von Fadentrennungen (e), wie Fadenbrüchen oder Garnschnitten, in einem gegebenen längeren Zeitraum eintritt;
(b) eine zur Veränderung der äußeren Grenzwerte führende Messung (Mᵢ) am textilen Faden (100a) erfolgt und eine zweite Häufigkeit (R) des Überschreitens (r) von gegenüber den ersten Grenzwerten engeren Grenzwerten (d₃,d₄) pro vorgegebener Zeiteinheit auf die Veränderung der äußeren Grenzwerte (d₁,d₂) Einfluß nimmt;
(c) um eine tatsächliche Fadentrennung nur bei Überschreiten (e) zumindest eines der äußeren Grenzwerte (d₁,d₂) zu veranlassen.

2. Verfahren nach Anspruch 1, bei dem eine tatsächliche Erhöhung oder Absenkung als Veränderung der eine Fadentrennung (e) auslösenden äußeren Grenzwerte erst nach langfristiger Zählung (50) von Überschreitungen (r) der engeren Grenzwerte (d3,d4) erfolgt.

3. Verfahren nach Anspruch 2, bei dem die langfristige Zählung mehrere Stunden, insbesondere mehr als 5 Stunden erfolgt, bevor eine Veränderung der äußeren Grenzen erfolgt.

4. Verfahren nach einem der vorigen Ansprüche, bei dem zumindest einer der engeren Grenzwerte (d3,d4) als zweite Grenzwerte nach einer tatsächlichen Änderung eines zugehörigen der äußeren Grenzwerte (d1,d2) in dieselbe Richtung wie der zugehörige äußere Grenzwert geändert wird.

5. Verfahren nach einem der vorigen Ansprüche, bei dem die engeren Grenzwerte (d3,d4) keine Fadentrennung (e) veranlassen oder auslösen, sondern nur Impulse bilden, die einen scheinbaren - einen hypothetischen - Fadenbruch (r) signalisieren.

6. Verfahren nach einem der vorigen Ansprüche, bei dem die engeren Grenzwerte (d3,d4) häufiger verändert werden, als die ersten Grenzwerte (d1,d2).

7. Verfahren nach einem der vorigen Ansprüche, bei dem die engeren Grenzwerte (d3,d4) abhängig von einer Arbeitsfähigkeit (a(t)), insbesondere einer Verfügbarkeit, eines Automaten (WA) zum Beheben eines durch eine Fadentrennung (e) eingetretenen Fehlers der Maschine eingestellt werden.

8. Verfahren nach Anspruch 7, bei dem die engeren Grenzwerte (d3,d4) noch enger eingestellt werden, wenn der Automat (WA) zur Behebung eines Fehlerzustandes der Maschine eine geringe Einsatzquote und damit eine hohe Arbeitsfähigkeit (a(t)) besitzt.

9. Verfahren nach Anspruch 1, wobei die engeren Grenzwerte (d₃,d₄) einstellbar sind und für jeweils eine Fehlerart, wie sehr kurze Dickstellen, kurze Dickstellen, lange Dickstellen oder Dünnstellen, gesondert vorgegeben werden, um eine Eigenadaption auf entweder eine einzige der verschiedenen Fehlerarten als Fehlerkanäle oder auf eine Zusammenstellung mehrerer Fehlerkanäle zu erreichen.

10. Verfahren nach einem der vorigen Ansprüche, bei dem die erste Häufigkeit eine erwünschte Häufigkeit (E) ist und als Sollwert (Esoll) von Fadentrennungen eine für die Art und Arbeitsweise der Textilmaschine noch tolerierbare Häufigkeit ist.

11. Verfahren nach einem der vorigen Ansprüche, bei dem die Eigenadaption an einer Maschine erfolgt, die selbst eine Vielzahl von Spinnstellen oder Spulstellen aufweist.

12. Anwendung des Verfahrens nach Anspruch 1 an einer Maschine der Textilver- oder bearbeitung, insbesondere einer Spinnmaschine, Spulmaschine oder Garnbearbeitungsmaschine, zum betrieblichen Überprüfen von neuen Grenzwerten für das Auslösen von Fadentrennungen eines gespulten oder gesponnenen Fadens (100a), bei dem - gegenüber einem ersten Grenzwert, dessen Überschreitung (e) tatsächlich einen Fadenbruch auslöst - zumindest ein betragsmäßig kleinerer Grenzwert (d3,d4) eingestellt wird und anhand einer längerfristigen Zählung (50) von Überschreitungen (r) dieses herabgesetzten Grenzwertes (d3,d4) eine aktuell zu erwartende tatsächliche Häufigkeit (R) von Fadenbrüchen - ohne Garnverlust - vorab ermittelt wird.

13. Anwendung des Verfahrens nach Anspruch 12, bei dem der kleinere Grenzwert (d3,d4) so lange stufig oder sanft stetig reduziert wird, bis die zu erwartende Häufigkeit (R(t)) von Fadenbrüchen höher ist, als ein Sollwert (Esoll).

14. Anwendung des Verfahrens nach Anspruch 12, bei dem eine stetige oder sanft stufige Erhöhung des herabgesetzten Grenzwertes (d3,d4) so lange erfolgt, bis die zu erwartende Häufigkeit (R(t)) von Fadenbrüchen kleiner ist, als ein vorgegebener Sollwert.

15. Anwendung des Verfahrens nach Anspruch 12, bei dem die längerfristige Zählung (50) eine oder mehrere Stunden erfolgt, bevor die ohne tatsächliche Garnschnitte überschrittenen Grenzwerte (d3,d4) als die äußeren Grenzwerte eingestellt werden, die tatsächliche Fadenbrüche (Gamschnitte) verursachen.

16. Anwendung des Verfahrens nach Anspruch 12, wobei zwei erste Grenzwerte und zwei diesen gegenüber betragsmäßig herabgesetzte Grenzwerte verwendet werden.

17. Vorrichtung zum eigenständigen Verändern eines erste Grenzwerte aufweisenden Toleranzbandes (d2-d1) von ohne Garnschnitt tolerierten Abweichungen einer Garndicke (d(t)), bei der über einen Zähler (50) die Häufigkeit (R(t)) der Überschreitung von inneren Grenzwerten (d3,d4) ermittelbar ist, um die zum Garnschnitt (e) führenden Grenzwerte des Toleranzbandes (d2-d1) auf diese inneren Grenzwerte (d3,d4) einzustellen, wenn und soweit es die Arbeitsfähigkeit (a(t)) einer bewegbaren (y) Garnfehler-Behebungseinrichtung (WA) erlaubt.

18. Vorrichtung, arbeitsfähig nach einem der vorigen Verfahrensansprüche.

19. Verwendung einer Vorrichtung zum eigenständigen Verändern eines erste Grenzwerte aufweisenden Toleranzbandes (d2-d1) von ohne Garnschnitt tolerierten Abweichungen einer Garndicke (d(t)), bei der über einen Zähler (50) die Häufigkeit (R(t)) der Überschreitung von inneren Grenzwerten (d3,d4) ermittelbar ist, um die zum Garnschnitt (e) führenden Grenzwerte des Toleranzbandes (d2-d1) auf diese inneren Grenzwerte (d3,d4) einzustellen, wenn und soweit es die Arbeitsfähigkeit (a(t)) einer bewegbaren (y) Gamfehler-Behebungseinrichtung (UVA) erlaubt.

## Claims

1. Procedure for self-adaptation of a textile processing machine, especially a spinning machine, spooling machine or yarn processing machine using a textile thread (100a),
in said procedure
(a) variable outer limit values (d1, d2) of a thickness (d(t)) of the thread (100a) being set such that no more than an first frequency (E) of thread separations (e), such as thread breakages or yarn cuts, occur within a given, longer period of time;
(b) a measurement (Mᵢ), which results in a change in the outer limits, is taking place at the textile thread (100a) and a second frequency (R), of exceeding (r) closer limit values (d3, d4) compared to the first limit values per given unit of time, having an influence on the change in the outer limit values (d1, d2);
(c) in order to initiate actual thread separation only on exceeding (e) at least one of the outer limit values (d1, d2).

2. Procedure according to Patent Claim 1, in which an actual increase or reduction takes place as a change in the outer limit values triggering a thread separation (e) only after a long-term count (50) of infringements (r) of the closer limit values (d3, d4).

3. Procedure according to Patent Claim 2, in which the long-term count extends over several hours, in particular more than 5 hours, before a change in the outer limits takes place.

4. Procedure according to one of the previous patent claims, in which at least one of the closer limit values (d3, d4) is changed as second limit values after an actual change of an associated outer limit value (d1, d2) in the same direction as the associated outer limit value.

5. Procedure according to one of the previous patent claims, in which the closer limit values (d3, d4) do not initiate or trigger thread separation (e) but rather only form pulses that signal an apparent - a hypothetical - thread break (r).

6. Procedure according to one of the previous patent claims, in which the closer limit values (d3, d4) are changed more frequently than the first limit values (d1, d2).

7. Procedure according to one of the previous patent claims, in which the closer limit values (d3, d4) are set as a function of a working ability (a(t)), in particular the availability, of an automatic unit (WA) for rectifying a machine fault caused by a thread separation (e).

8. Procedure according to Patent Claim 7, in which the closer limit values (d3, d4) are set even closer when the automatic unit (WA) for rectifying a machine fault status has a low deployment quota and therefore a high working capability (a(t)).

9. Procedure according to Patent Claim 1, where the closer limit values (d3, d4) are adjustable and are defined separately for a specific type of fault such as very short thick points, short thick points, long thick points or thin points in order to achieve self-adaptation to either one single fault of the different types as fault channels or to a combination of several fault channels.

10. Procedure according to one of the previous patent claims, in which the first frequency is a desired frequency (E) and, as the target value (Eₛₒₗₗ) of thread separation, represents a still tolerable frequency for the type and operating principle of the textile machine.

11. Procedure according to one of the previous patent claims, in which the self-adaptation takes place on a machine that exhibits a large number of spinning points or spooling points.

12. Application of the procedure according to Patent Claim 1 on a textile processing machine, in particular a spinning machine, spooling machine or yarn processing machine, for the purpose of checking new limit values for triggering thread separations of a spooled or spun thread (100a), in which - compared to a first limit value that actually triggers a thread break when exceeded (e) - a lower, at least in terms of amount, limit value (d3, d4) is set and, based on a long-term count (50) of infringements (r) of this reduced limit value (d3, d4) a currently expected actual frequency (R) of thread breakages - without yarn loss - is determined in advance.

13. Application of the procedure according to Patent Claim 12, in which the lower limit value (d3, d4) is reduced in steps or continuously until the expected frequency (R(t)) of thread breakages is higher than a target value (Eₛₒₗₗ).

14. Application of the procedure according to Patent Claim 12, in which the reduced limit value (d3, d4) is increased continuously or in smooth steps until the expected frequency (R(t)) of thread breakages is less than a defined target value.

15. Application of the procedure according to Patent Claim 12, in which the long-term count (50) takes place over one or several hours before the limit values (d3, d4) exceeded without actual yarn cuts are set as the outer limit values that initiate actual thread breakages (yarn cuts).

16. Application of the procedure according to Patent Claim 12 where two first limit values and two limit values, which are lower in terms of amount compared to the first limit values, are used.

17. Device for automatically changing a tolerance range (d2-d1) exhibiting first limit values of deviations of a thread thickness (d(t)), tolerated without yarn cuts, in which the frequency (R(t)) of infringements of inner limit values (d3, d4) can be determined by means of a counter (50) in order to set the limit values of the tolerance range (d2-d1), leading to yarn cut (e), to these inner limit values (d3, d4) when and provided the working capability (a(t)) of a mobile (y) thread defect elimination facility (WA) allows this.

18. Device, capable of work according to one of the previous procedure patent claims.

19. Use of a device for automatically changing a first tolerance range (d2-d1) exhibiting first limit values of deviations of a thread thickness (d(t)), tolerated without yarn cuts, in which the frequency (R(t)) of infringements of inner limit values (d3, d4) can be determined by means of a counter (50) in order to set the limit values of the tolerance range (d2-d1), leading to yarn cut (e), to these inner limit values (d3, d4) when and provided the working capability (a(t)) of a mobile (y) thread defect elimination facility (WA) allows this.

## Revendications

1. Procédé pour l'auto-adaptation d'une machine de transformation ou de traitement des textiles, notamment d'un métier à filer, d'une machine à bobiner ou d'une machine à traiter les brins, sachant qu'il est fait utilisation d'un fil textile (100a),
procédé dans lequel
(a) des valeurs limites extérieures variables (d₁, d₂) d'une épaisseur de fil (d(t)) du fil (100a) sont réglées de telle manière que le nombre de séparation de fils (e), telles que les ruptures de fils ou les coupures de brins, ne dépasse pas une première fréquence (E) pendant un intervalle de temps relativement prolongé ;
(b) une mesure (Mᵢ) conduisant à la modification des valeurs limites extérieures est effectuée au fil textile (100a) et une deuxième fréquence (R) de dépassement (r) de valeurs limites (d₃, d₄) plus étroites que les premières valeurs limites par unité de temps allouée exerce une influence sur la variation des valeurs limites extérieures (d₁, d₂) ;
(c) afin de provoquer une séparation de fil exclusivement en cas de dépassement (e) d'au moins l'une des valeurs limites extérieurs (d₁, d₂).

2. Procédé selon la revendication 1, dans lequel une augmentation ou un réduction effective comme variation des valeurs limites extérieurs déclenchant une séparation de fil (e) n'intervient qu'après un comptage de long terme (50) des dépassements (r) des valeurs limites intérieures (d₃, d₄).

3. Procédé selon la revendication 2, dans lequel le comptage à long terme s'effectue pendant plusieurs heures, particulièrement pendant plus de cinq heures, avant que s'effectue une variation des limites extérieures.

4. Procédé selon l'une quelconque des revendications précédentes, dans lequel l'une au moins des valeurs limites plus étroites (d₃, d₄) est modifiée comme deuxièmes valeurs limites après une modification effective d'une valeur limite extérieure (d₁, d₂) associée dans le même sens que la valeur limite extérieure associée.

5. Procédé selon l'une quelconque des revendications précédentes, dans lequel les valeurs limites plus étroites (d3, d4) ne provoquent ni ne déclenchent une rupture de fil (e), formant plutôt seulement des impulsions, lesquelles signalent une rupture de fil (r) apparente - hypothétique.

6. Procédé selon l'une quelconque des revendications précédentes, dans lequel les valeurs limites plus étroites (d₃, d₄) sont modifiées plus souvent que les premières valeurs limites (d₁, d₂).

7. Procédé selon l'une quelconque des revendications précédentes, dans lequel les valeurs limites plus étroites (d₃, d₄) sont réglées en fonction de la capacité de travail (a(t)), particulièrement de la disponibilité, d'un appareil automatique (WA) servant à l'élimination d'une défaut de la machine provoqué par une séparation de fil (e).

8. Procédé selon la revendication 7, dans lequel les valeurs limites plus étroites (d₃, d₄) sont réglées à des valeurs encore plus étroites lorsque l'appareil automatique (WA) servant à l'élimination d'un état de défaut de la machine possède un taux de 'utilisation faible et donc une capacité de travail (a(t)) élevée.

9. Procédé selon la revendication 1, sachant que les valeurs limites plus étroites (d₃, d₄) sont réglables et qu'elles sont allouées respectivement pour un type de défaut, tel que des grosseurs très courtes, des grosseurs courtes, des grosseurs longues ou des ténuités, afin d'obtenir l'auto-adaptation soi à un seul des différents types de défauts comme canal de défaut, soi à un cumul de plusieurs canaux de défauts.

10. Procédé selon l'une quelconque des revendications précédentes, dans lequel la première fréquence est une fréquence souhaitée (E) et, comme valeur théorique (E_{théo}) pour les séparations de fil, une fréquence encore tolérable pour le type et le mode de fonctionnement de la machine textile.

11. Procédé selon l'un quelconque des revendications précédentes, dans lequel l'auto-adaptation s'effectue à une machine qui comporte une pluralité de postes de filage ou de postes de bobinage.

12. Mise en application du procédé selon la revendication 1 à une machine de transformation ou de traitement des textiles, particulièrement un métier à filer, une machine à bobiner ou une machine de traitement des brins, en vue de la vérification en fonctionnement de nouvelles valeurs limites pour le déclenchement de séparations de fils d'un fil bobiné ou filé (100a), dans lequel - par rapport à une première valeur limite dont le dépassement e provoque effectivement une rupture de fil - au moins une valeur limite plus faible par sa valeur (d3, d4) est réglée et, sur la base d'un comptage de long terme (50) de dépassements (r) de cette valeur limite réduite (d3, d4), il est déterminé au préalable une fréquence de rupture de fils effective prévisible actuellement (R) - sans perte de brins.

13. Mise en application du procédé selon la revendication 12, dans lequel la valeur limite plus faible (d₃, d₄) est réduite par échelons ou en lentement en continu jusqu'à ce que la fréquence prévisible (R(t)) de ruptures de fils soit supérieure à une valeur théorique (E_{théo}).

14. Mise en application du procédé selon la revendication 12, dans lequel une augmentation continue ou en paliers doux de la valeur limite réduite (d3, d4) s'effectue jusqu'à ce que la fréquence prévisible (R(t)) de ruptures de fils soit inférieure à une valeur théorique allouée.

15. Mise en application du procédé selon la revendication 12, dans lequel le comptage de long terme (50) s'effectue pendant une ou plusieurs heures avant que les valeurs limites (d3, d4) dépassées sans coupes de fils effectives soient réglées comme les valeurs limites extérieures, qui déclenchent des ruptures de fils (coupes de brins) effectives.

16. Mise en application du procédé selon la revendication 12, sachant que deux premières valeurs limites et deux valeurs limites inférieures par leurs valeurs à ces premières valeurs limites sont utilisées.

17. Dispositif pour la modification automatique d'une bande de tolérance (d2-d1) comportant de premières valeurs limites d'écarts d'épaisseur de fil (d(t)) tolérables sans coupe de fil, dans lequel via un compteur (50) la fréquence (R(t)) de dépassement de valeurs limites intérieures (d₃, d₄) est déterminable afin de régler les valeurs limites de la bande de tolérance (d2-d1) conduisant à la coupe de fil (e) sur ces valeurs limites intérieures (d₃, d₄), si et dans la mesure où la capacité de travail (a(t)) d'un dispositif (WA) mobile (y) d'élimination des défauts de fil le permet.

18. Dispositif, capable de travailler selon l'une quelconque des revendications de procédé précédentes.

19. Utilisation d'un dispositif pour la modification automatique d'une bande de tolérance (d2-d1) comportant de premières valeurs limites d'écarts d'épaisseur de fil (d(t)) tolérables sans coupe de fil, dans lequel via un compteur (50) la fréquence (R(t)) de dépassement de valeurs limites intérieures (d₃, d₄) est déterminable afin de régler les valeurs limites de la bande de tolérance (d2-d1) conduisant à la coupe de fil (e) sur ces valeurs limites intérieures (d₃, d₄), si et dans la mesure où la capacité de travail (a(t)) d'un dispositif (WA) mobile (y) d'élimination des défauts de fil le permet.
